# EUROPÄISCHE PATENTSCHRIFT

(11) **EP 1 856 361 B1**
(45) Veröffentlichungstag und Bekanntmachung des Hinweises auf die Patenterteilung: **07.05.2008**
(21) Anmeldenummer: 06705981.6
(22) Anmeldetag: 14.02.2006
(51) Int. Cl.: E05F 15/16, E05F 11/42

(54) **FENSTERHEBER FÜR EIN KRAFTFAHRZEUG**
WINDOW LIFTER FOR A MOTOR VEHICLE
LEVE-GLACE ELECTRIQUE POUR UN VEHICULE

(30) Priorität: 24.02.2005 DE 102005008437
(43) Veröffentlichungstag der Anmeldung: 21.11.2007
(73) Patentinhaber: Brose Fahrzeugteile GmbH & Co. KG, Coburg, 96450 Coburg (DE)
(72) Erfinder: RIETDIJK, Dalibor, 35584 Wetzlar (DE)
(74) Vertreter: Baumgärtel, Gunnar
(86) Internationale Anmeldenummer: PCT/DE2006/000292
(87) Internationale Veröffentlichungsnummer: WO 2006/089520

(56) Entgegenhaltungen:
- DE-A1- 4 005 759
- DE-A1- 4 340 013
- DE-A1- 19 703 720
- US-A1- 2003 155 824
- US-A1- 2003 196 383
- US-B1- 6 320 340

## Beschreibung

Die Erfindung betrifft einen Fensterheber gemäß dem Oberbegriff von Anspruch 1.

Die US 5,806,244 zeigt einen Fensterheber mit zwei Zahnstangen. Die sich gegenüberliegenden Zahnstangen wirken mit je einem Ritzel zusammen, welche miteinander kämmen. Eines der Ritzel ist mit einem Antrieb gekoppelt. Die Fensterscheibe wird mit dem Motor entlang des Zahnstangensystems verfahren. Das System Ritzel - Zahnstangen bietet u. U. keine ausreichende präzise Führung für eine Fensterscheibe.

Aus der DE 43 40 013 A1 ist ein Fensterheber bekannt, bei welchem eine Führungsschiene eine Zahnstangenverzahnung aufweist, welche mit einem Ritzel in einer Mitnehmer-Antriebseinheit zusammenwirkt. Die Führungsschiene weist eine in Bewegungsrichtung der Mitnehmer-Antriebseinheit sich erstreckende Abwinkelung auf, welche mit Führungsflächen der die Führungsschiene im Bereich der Abwinkelung umgebenden Mitnehmer-Antriebseinheit gleitend zusammenwirkt. Das Ritzel ist so gegenüber der Zahnstangenverzahnung geführt - ebenfalls erfährt die Mitnehmer-Antriebseinheit nebst der sie tragenden Scheibe eine Führung. Die zu hebende und zu senkende Scheibe ist an der Oberseite der Mitnehmer-Antriebseinheit direkt am Antriebsmotor angebracht.

Aus der DE 40 05 759 A1 ist ein Fensterheber bekannt, bei welchem die Mitnehmer-Antriebseinheit über Rollkörper gegenüber der eine Verzahnung aufweisenden Führungsschiene geführt ist.

Aufgabe der vorliegenden Erfindung ist es daher, einen derartigen Fensterheber weiter zu entwickeln.

Gelöst wird diese Aufgabe durch die Merkmale von Anspruch 1. Weiterbildungen der Erfindung ergeben sich aus den jeweiligen Unteransprüchen.

Die Erfindung schlägt einen Fensterheber für ein Kraftfahrzeug vor, bestehend aus einer Führungsschiene mit einer Zahnstangenverzahnung, entlang der eine die Scheibe tragende Mitnehmer-Antriebseinheit mit einem mit der Zahnstangenverzahnung kämmenden Ritzel bewegbar ist, und bei welchem die Mitnehmer-Antriebseinheit über Rollkörper gegenüber der Führungsschiene geführt ist, wobei die Mitnehmer-Antriebseinheit folgende Baugruppen aufweist:
- einen Antriebsmotor,
- eine das Ritzel sowie den wenigstens einen Rollkörper aufnehmende Führungs- und Getriebeeinheit, und
- einen sowohl Antriebsmotor als auch die Getriebeeinheit aufnehmenden Träger.

Erfindungsgemäß ergibt sich eine vorteilhafte Führung des Ritzels gegenüber der Zahnstangenverzahnung dadurch, dass wenigstens ein Rollkörper parallel zu der Ebene des mit der Zahnstangenverzahnung kämmenden Ritzels angeordnet ist und der Rollkörper mit einer parallel zur Zahnstangenverzahnung verlaufenden Führungsfläche zusammenwirkt und zusätzlich der Rollkörper mit dem mit der Zahnstangenverzahnung kämmendem Ritzel gekoppelt ist. Die Wälzführung des Ritzels ergibt ein definiertes Zusammenwirken der Zähne von Zahnstange und Ritzel.

Die Erfindung sieht einerseits eine räumlich-funktionale Abgrenzung der einzelnen Baugruppen, anderseits deren Integration zu einer variabel und optimal an die vorliegenden Gegebenheiten anpassbare Mitnehmer-Antriebseinheit vor. So erfolgt bevorzugt die Ankopplung des Antriebsmotors an die Getriebeeinheit über eine Kupplung, welche die Motorwelle des Motors mit der Welle der Schnecke des Schneckengetriebes für das Ritzel verbindet. So können in einfacher Weise unterschiedliche Motore angeschlossen werden. Die mit einem Schneckenrad zusammenwirkende Schnecke ist über zwei deren Endbereichen zugeordnete Lagerstellen in dem Getriebe gelagert. Die die Motorwelle mit der Schnecke verbindende Kupplung ist vorzugsweise als Klauenkupplung nach Art einer Oldham-Kupplung aufgebaut. Dadurch werden sowohl axiale als auch radiale Toleranzen ausgeglichen.

Nach einer Ausführungsform der Erfindung ist vorgesehen, dass die Schnecke und das mit der Schnecke zusammenwirkende Schneckenrad in einem gekapselten Bereich der Führungs- und Getriebeeinheit untergebracht ist. Dieser Bereich weist eine dauerhafte Schmierung auf und ist gegenüber der Führungs- und Getriebeeinheit gedichtet.

Bevorzugt gestaltet sich die Erfindung, wenn das Schneckengetriebe nicht selbsthemmend ausgeführt ist und das Schneckenrad über eine Schlingfederbremse mit dem mit der Verzahnung der Führungsschiene kämmenden Ritzel verbunden ist. Ein von dem Ritzel auf die Schlingfeder ausgeübtes Drehmoment spreizt die Schlingfeder gegenüber einem Bremstopf auf - das Reibgesperre sperrt. Ein vom Schneckenrad auf die Schlingfeder ausgeübtes Drehmoment hebt deren Sperrwirkung auf - das Drehmoment kann auf das Ritzel übertragen werden.

Die Führungs- und Getriebeeinheit weist vorzugsweise einen Elektronikbereich auf, der im Bereich der die Motorwelle mit der Schnecke verbindenden Kupplung angeordnet ist. Die im Elektronikbereich untergebrachte Elektronik kann über einen Hallgeber und einem an der Welle der Schnecke angebrachten Ringmagneten die Wellenbewegung erfassen. Hieraus lassen sich Signale zur Steuerung des Antriebes für Einklemmschutz und dergleichen ableiten. In diesem Elektronikbereich kann aber auch eine Elektronik untergebracht sein, welche über eine Magnetspur an der Führungsschiene direkt die absolute Position der Mitnehmer-Antriebseinheit und somit der zu hebenden und zu senkenden Scheibe ermittelt.

Bevorzugt sind der Antriebsmotor und die mit der Antriebsmoment gekoppelte Führungs- und Getriebeeinheit direkt in dem diese Einheiten aufnehmenden Träger integriert. Die zu hebende und zu senkende Scheibe ist hierbei oberhalb des Trägers angeordnet und befindet sich im Wesentlichen somit oberhalb der Motorwelle bzw. in der Ebene des Schneckenrades. Dies ergibt eine günstige Bauraumausnutzung - der Abstand zwischen der Vorderseite der Mitnehmer-Antriebseinheit und der Rückseite der Führungsschiene kann so relativ flach gestaltet werden.

Der den Antriebsmotor und die Führungs- und Getriebeeinheit aufnehmende Träger ist nach einer Ausführung der Erfindung in einem Abschnitt als eine Hälfte der Führungs- und Getriebeeinheit ausgebildet und weist hier die Lagerstellen/Abstützungen für die Rollkörper, das Ritzel sowie das das Ritzel treibende Schneckenrad auf. Ebenfalls sind in diesem Bereich die Aufnahmen für die die Schnecke tragenden Lager integriert. Über eine Abdeckung wird der Wälzbereich Schnecke - Schneckenrad gegenüber dem Bereich in dem sich Rollkörper und Kupplung befinden abgetrennt.

Bevorzugt ist vorgesehen, dass die mit den Rollkörpern zusammenwirkende Führungsfläche als eine senkrecht zur Ebene der Führungsschiene verlaufende Fläche ausgebildet ist. Insbesondere sind zwei parallel zueinander verlaufende, jeweils mit wenigstens einem Rollkörper zusammenwirkende Führungsflächen vorgesehen. Hierdurch ist eine präzise Führung des Ritzels gegenüber der Zahnstangenverzahnung möglich. Die Rollkörper können eine konvex, konkav oder konisch gestaltete, mit der Führungsfläche zusammenwirkende Lauffläche aufweisen.

Nach einer Ausführungsform der Erfindung ist vorgesehen, dass der oder die Rollkörper um je eine starre Achse gegenüber der Mitnehmer-Antriebseinheit gelagert sind. Zum Toleranzausgleich kann hierbei vorgesehen sein, Rollkörper mit unterschiedlichen Durchmesser bereit zu halten und genau den Rollkörper, die Rollkörperpaarung zu verwenden, bei dem sich eine spielfreie Führung der Mitnehmer-Antriebseinheit ergibt. Weiterbildend kann auch vorgesehen sein, dass der oder die Rollkörper gegenüber der Mitnehmer-Antriebseinheit federnd gelagert sind. Die Rollkörper sind somit spielfrei gegenüber der Führungsschiene justiert.

Eine Ausführung, bei der die Lauffläche des Rollkörpers einen gegenüber dem Material der Führungsschiene weicheren/härteren Werkstoff aufweist, ergibt einen verschleißarmen Lauf der Rollen und verhindert stärkere Geräuschentwicklung. Durch eine geeignet gewählte Werkstoffpaarung wird auch ein abrollen der Rollkörper garantiert - ein Gleiten der Rollen über die Führungsfläche verhindert.

Eine bevorzugte Ausführungsform der Erfindung sieht vor, dass die Mitnehmer-Antriebseinheit mit Ritzeln verschiedenen Durchmesser und entsprechend mit Rollkörpern entsprechenden Durchmessers bestückbar ist. So können die Wahl des Ritzeldurchmessers gewünschte Übersetzungsverhältnisse realisiert werden. Da sich entsprechend dem Rüzeldurchmesser dann auch die Mitnehmer-Antriebseinheit anders zur Führungsschiene positioniert, erfolgt der Ausgleich durch Einsatz entsprechend großer Rollkörper. So kann eine einfache, an unterschiedliche Bedingungen anpassbare Konfektionierung geschaffen werden.

Des Weiteren erfolgt die Erläuterung eines Ausführungsbeispieles der Erfindung an Hand der Zeichnungen. Es zeigt:
- Figur 1 - 5: den erfindungsgemäßen Fensterheber mit Führungsschiene,
- Figur 6 - 10: der Antriebsmotor nebst Führungs- und Getriebeeinheit,
- Figur 11 - 14: das Ritzel sowie dessen Verbindung mit dem Schneckenrad,
- Figur 15 - 18: den erfindungsgemäßen Fensterheber bzw. Komponenten in Explosionsdarstellung,
- Figur 19: eine Rückenansicht einer Mitnehmer-Antriebseinheit des Fensterhebers aus den Figuren 1 bis 5.

Die Figuren 1 - 5 zeigen eine vorzugsweise aus Kunststoff gefertigte Führungsschiene 1, entlang der eine Mitnehmer-Antriebseinheit 2 verfahrbar ist. Die Führungsschiene 1 weist eine Verzahnung 3 auf, welche mit einem hier nicht dargestellten Ritzel 30 in einer Führungs- und Getriebeeinheit 4 der Mitnehmer-Antriebseinheit 2 zusammenwirkt. Weiterhin sind an der Führungsschiene 1 zwei Führungsflächen 5, 6 angeformt, wobei eine dieser Führungsflächen 6 parallel zu der Verzahnung 3 verläuft. Die Führungsfläche 6 liegt hierbei genau auf dem Teilkreis der mit der Verzahnung 3 zusammenwirkenden Ritzels 30 (Figur 11, 12). Dem unteren Ende der Führungsschiene 1 ist ein Endanschlag 7 mit einem elastischen Element zugeordnet.

Antriebsmotor 8 und die Führungs- und Getriebeeinheit 4 werden von einem als Formteil ausgeführten Träger 9 aufgenommen. Das Rotorgehäuse der Antriebsmotors 8 (Poltopf) ist hierbei in eine entsprechend dessen Außenabmessung gestalteten Öffnung 10 des Trägers 9 eingelassen. Das das Kalottenlager der Motorwelle 18 aufnehmende Ende des Antriebsmotors 8 ist über eine Rastaufnahme 11 am Träger 9 fixiert.

Die in den Träger 9 einsetzbare Lagerplatte 12 der Führungs- und Getriebeeinheit 4 weist eine Aufnahme eines Elektronikbereiches 13 mit Steckanschluss 13.1 auf, der über einen Deckel 14 nebst Dichtung über Rastelemente geschlossen ist. An Stelle eines Steckanschlusses 13.1 kann hier auch ein direkt mit der Platine 15 verbundenes Flachbandkabel bzw. ein Flachbandleiter herausgeleitet werden. Figur 1 zeigt hierbei den mittels Deckel 14 geschlossenen Elektronikbereich13, Figur 2 und 3 den Elektronikbereich 13 mit abgenommenen Deckel 14. In diesem Elektronikbereich 13 ist eine Platine 15 mit einer Elektronik 16 untergebracht, wobei in Figur 3 die obere Platine 15 abgenommen und somit nur noch die Bauteile der Elektronik 16 dargestellt ist. Durch die im Elektronikbereich 13 untergebrachte Elektronik 16 wird über einen noch weiter unten stehend erläuterten Ringmagneten 17 die Bewegung der Motorwelle 18 erfasst - weiterhin wirkt ein zweites Signalgebersystem mit einer magnetischen Signalspur 19 zur Erfassung der Absolutposition der Mitnehmer-Antriebseinheit 2 zusammen. Der Deckel 14 des Elektronikbereiches 13 weist eine umlaufende und mit der Innenwand der Aufnahme des Elektronikbereiches 13 zusammenwirkende Dichtung auf (Figur 17, 18).

Die Aufnahme des Elektronikbereiches 13 befindet sich an einer Lagerplatte 12 der Führungs- und Getriebeeinheit 4. Diese Lagerplatte 12 ist, wie in Figur 4, 5 und 6 dargestellt, vom Träger 9 abnehmbar. Die Führungs- und Getriebeeinheit 4 des Trägers 9 nimmt drei einzelne, mit den beiden Führungsflächen 5, 6 der Führungsschiene 1 zusammenwirkende Rollkörper 20, 21, 22 auf. Die Motorwelle 18 des Antriebsmotors 8 ist über eine Klauenkupplung 23 mit elastischer Zwischenlage mit einer Schnecke 24 - deren Welle 25 - gekoppelt. Durch die elastische Zwischenlage zwischen den beiden Klauen der Kupplung 23 erfolgt eine Verspannung von Motorwelle 18 und der Welle 25 der Schnecke 24. So werden Lagetoleranzen der beiden Wellen 18, 25 spielfrei ausgeglichen. Auf dem der Welle 25 zugeordneten Teil der Kupplung 23 befindet sich ein Ringmagnet 17, welcher mit einem Signalgeber einer hier nicht dargestellten Elektronik zusammenwirkt.

Die beiden Enden der Schnecke 24 - die Welle 25 - sind über je ein Lager 26, 27 drehbar und axial abgestützt in der Führungs- und Getriebeeinheit 4 (der Lagerplatte 12) aufgenommen. Mit der Schnecke 24 kämmt ein Schneckenrad 28, wobei das System Schnecke 24 - Schneckenrad 28 zur Erzielung eines guten Wirkungsgrades nicht selbsthemmend ausgeführt ist. Zur Aufnahme von auf die Mitnehmer-Antriebseinheit 2 ausgeübten Kräften (z. B. die Gewichtskraft der Scheibe) wirkt die Schnecke 24 über eine Schlingfeder 29 mit dem in Figur 7 dargestellten Ritzel 30 zusammen. Das Ritzel 30 weist parallel eine Rollkörperfläche 31 auf, welche mit der neben der Verzahnung 3 verlaufenden Führungsfläche 6 zusammenwirkt (Figur 1 - 5). Mit dieser Führungsfläche 6 wirkt auch der Rollkörper 20 zusammen (Figur 7).

Figur 7 zeigt die Lagerung der Rollkörper 20, 21, 22 an der Lagerplatte 12 der Führungs- und Getriebeeinheit 4. Die Lagerung erfolgt über angeformte Lager 33. Das Ritzel 30 und die parallel zu dem Ritzel 30 angebrachte und gekoppelte Rollkörperfläche 31 befinden sich auf der zur Führungsschiene 1 gewandten Seite eines aus elastischem Material gefertigten Dichtelementes 32 der Lagerplatte 12. Unter diesem Dichtelement 32 befindet sich das Schneckenrad 28 nebst der an beiden Enden in den Lagern 26, 27 gelagerten Welle 25 der Schnecke 24 in einer Fettfüllung. Das elastische Dichtelement 32 fixiert ferner auch die Lager 26, 27 spielfrei in ihren entsprechend geformten Aufnahmen der Lagerplatte 12 und bewirkt eine Geräuschdämmung.

Figur 8 zeigt die Lagerplatte 12 der Führungs- und Getriebeeinheit 4 mit abgenommenen Ritzel 30 sowie des Dichtelementes 32. Das in Figuren 8, 9 und 10 nicht dargestellte Ritzel 30 nebst Rollkörperfläche 31 ist drehbar auf einem Zapfen 43 der Lagerplatte 12 der Führungs- und Getriebeeinheit 4 gelagert. Dieser Zapfen 43 durchgreift hierbei eine Öffnung des Schneckenrades 28, in welche der Schaft 34 des Ritzels 30 drehbar eingesteckt wird (Figur 11 und 12). Stirnseitig weist das Ritzel 30 zwei Klauen 35 auf, welche nach Art einer Klauenkupplung in zwei Ausnehmungen 36 des Schneckenrades 28 eintauchen. Eine Klaue 35 des Ritzels 30 wirkt in einer Ausnehmung 36 des Schneckenrades 28 mit den abgekröpften Enden einer auf einem Bund 37 des Schneckenrades 28 sitzenden Schlingfeder 38 zusammen (Figur 13). Ritzel 30, die Rollkörperfläche 31, der Bund 37 sowie die Klauen 35 bilden eine vorzugsweise aus einem Stück bestehende Einheit. Die Schlingfeder 38 wirkt über deren Außenumfang mit einem den Bremstopf 39 bildenden Metallband zusammen (Figur 14), welches seinerseits in eine entsprechend geformte Aufnahme der Lagerplatte 12 der Führungs- und Getriebeeinheit 4 eingelassen ist (Figur 10). Das Metallband des Bremstopfes weist eine geringe Dicke auf, so dass sich dieses präzise an die zylinderförmige Aufnahme in der Lagerplatte 12 anschmiegen kann. Schlingfeder 38 und Metallband des Bremstopfes 39 bilden so die Schlingfederbremse 40 der Mitnehmer-Antriebseinheit.

Die Figuren 15 - 18 zeigen in Explosionsdarstellung die Mitnehmer-Antriebseinheit 2 mit und ohne Führungsschiene 1. Die Lagerplatte 12 weist einen Flanschbereich 41 zur Aufnahme des Antriebsmotors 8 auf. Figur 18 stellt die Komponenten Ritzel 30, Schlingfeder 38, Bremstopf 39, Lagerplatte 12 sowie den Deckel 14 des Elektronikbereiches 13 dar. Die Figuren 15 und 16 zeigen, dass der Träger 4 auf der der Führungsschiene 1 zugewandten Seite jeweils einen Schienenhintergriff 42 in Form eines als Haken ausgebildeten Bereiches aufweist. Die Mitnehmer-Antriebseinheit 2 ist somit senkrecht zur Ebene der Führungsschiene 1 fixiert. In der Rückansicht der Mitnehmer-Antriebseinheit 2 nach Figur 19 sind die Schienenhintergriffe 42 wiedergegeben - diese befinden sich im Bereich der Ausnehmungen im Träger für den Rollkörper 20 bzw. das Ritzel 30 sowie gegenüberliegend im Bereich des Antriebsmotors 8. Der Träger 9, der Lagerdeckel 12 die Abdeckung 32 von Schnecke 24 und Schneckenrad 28 sowie der Deckel 14 des Elektronikbereiches sind aus Kunststoff gefertigt.

### Bezugszeichenliste

- 1: Führungsschiene
- 2: Mitnehmer-Antriebseinheit
- 3: Verzahnung
- 4: Führungs- und Getriebeeinheit
- 5: Führungsfläche
- 6: Führungsfläche
- 7: Endanschlag
- 8: Antriebsmotor
- 9: Träger
- 10: Öffnung
- 11: Rastaufnahme
- 12: Lagerplatte
- 13: Elektronikbereich
- 13.1: Steckanschluss
- 14: Deckel
- 15: Platine (Elektronik 16)
- 16: Elektronik
- 17: Ringmagnet
- 18: Motorwelle
- 19: Signalspur
- 20: Rollkörper
- 21: Rollkörper
- 22: Rollkörper
- 23: Kupplung
- 24: Schnecke
- 25: Welle
- 26: Lager
- 27: Lager
- 28: Schneckenrad
- 30: Ritzel
- 31: Rollkörperfläche
- 32: Dichtelement
- 33: Lager
- 34: Schaft
- 35: Klaue
- 36: Ausnehmung (Schneckenrad)
- 37: Bund
- 38: Schlingfeder
- 39: Bremstopf
- 40: Schlingfederbremse
- 41: Flansch
- 42: Schienenhintergriff
- 43: Zapfen

## Patentansprüche

1. Fensterheber für ein Kraftfahrzeug, bestehend aus einer Führungsschiene (1) mit einer Zahnstangenverzahnung (3), entlang der eine die Scheibe tragende Mitnehmer-Antriebseinheit (2) des Fensterhebers mit einem mit der Zahnstangenverzahnung (3) kämmenden Ritzel (30) bewegbar ist, und die Mitnehmer-Antriebseinheit (2) über Rollkörper (20, 21, 22, 31) gegenüber der Führungsschiene (1) geführt ist, wobei die Mitnehmer-Antriebseinheit (2) folgende Baugruppen aufweist:
- einen Antriebsmotor (8),
- eine das Ritzel (30) sowie den wenigstens einen Rollkörper (20, 21, 22, 31) aufnehmende Führungs- und Getriebeeinheit (4), und
- einen sowohl Antriebsmotor (8) als auch die Führungs- und Getriebeeinheit (4) aufnehmenden Träger (9),
**dadurch gekennzeichnet,**
**dass** am Ritzel (30) wenigstens ein Rollkörper (31) parallel zu der Ebene des mit der Zahnstangenverzahnung (3) kämmenden Ritzels (30) angeordnet ist und mit einer parallel zur und neben der Zahnstangenverzahnung (3) verlaufenden Führungsfläche (6) zusammenwirkt, und dass zusätzlich der Rollkörper (31) mit dem mit der Zahnstangenverzahnung (3) kämmendem Ritzel (30) gekoppelt ist und als Durchmesser den des Teilkreises des Ritzels (30) aufweist.

2. Fensterheber nach Anspruch 1,
**dadurch gekennzeichnet,**
**dass** die mit dem Rollkörper (20, 21, 22, 31) zusammenwirkende Führungsfläche (5, 6) als eine senkrecht zur Ebene der Führungsschiene (1) verlaufende Fläche ausgebildet ist.

3. Fensterheber nach Anspruch 1 oder 2,
**dadurch gekennzeichnet,**
**dass** zwei parallel zueinander verlaufende, jeweils mit einem Rollkörper (20, 21, 22, 31) zusammenwirkende Führungsflächen (5, 6) vorgesehen sind.

4. Fensterheber nach einem der vorhergehendem Ansprüche,
**dadurch gekennzeichnet,**
**dass** der Rollkörper (20, 21, 22, 31) eine zylindrische, konvex, konkav oder konisch gestaltete, mit der Führungsfläche (5, 6) zusammenwirkende Lauffläche aufweist.

5. Fensterheber nach einem der vorhergehenden Ansprüche,
**dadurch gekennzeichnet,**
**dass** der Rollkörper (20, 21, 22) gegenüber der Mitnehmer-Antriebseinheit (2) federnd gelagert ist.

6. Fensterheber nach einem der vorhergehenden Ansprüche,
**dadurch gekennzeichnet,**
**dass** die Lauffläche des Rollkörpers (20, 21, 22, 31) eine gegenüber dem Material der Führungsschiene (1) unterschiedliche Härte aufweist.

7. Fensterheber nach einem der vorhergehenden Ansprüche,
**dadurch gekennzeichnet,**
**dass** der oder die Rollkörper (20, 21, 22) in der Ebene des mit der Zahnstangenverzahnung (3) kämmenden (30) Ritzels liegen.

8. Fensterheber nach einem der vorhergehenden Ansprüche,
**dadurch gekennzeichnet,**
**dass** die Mitnehmer-Antriebseinheit (2) mit Ritzeln (30) verschiedenen Durchmesser und entsprechend mit Rollkörpern (20, 21, 22, 31) entsprechenden Durchmessers bestückbar ist.

9. Fensterheber nach einem der vorhergehenden Ansprüche,
**dadurch gekennzeichnet,**
**dass** die Führungs- und Getriebeeinheit (4) als ein den wenigstens einen Rollkörper (20, 21, 22, 31) nebst dem Ritzel (30) lagernde Lagerplatte (12) ausgebildet ist.

10. Fensterheber nach einem der vorhergehenden Ansprüche,
**dadurch gekennzeichnet,**
**dass** die Führungs- und Getriebeeinheit (4) einen Elektronikbereich (13) aufweist.

11. Fensterheber nach Anspruch 10,
**dadurch gekennzeichnet,**
**dass** der Elektronikbereich (13) mittels Deckel (14) und Rastverbindung schließbar ist.

12. Fensterheber nach Anspruch 10 oder 11,
**dadurch gekennzeichnet,**
**dass** der Elektronikbereich (13) eine die Bewegung der Motorwelle (18) detektierende Elektronik (15, 16) aufweist.

13. Fensterheber nach Anspruch 10, 11 oder 12,
**dadurch gekennzeichnet,**
**dass** der Elektronikbereich (13) eine die Position der Mitnehmer-Antriebseinheit (2) bezüglich der Führungsschiene (1) erfassende Elektronik (16) aufweist.

14. Fensterheber nach Anspruch 13,
**dadurch gekennzeichnet,**
**dass** die Elektronik (16) mit einer Signalspur (19) an der Führungsschiene (1) zusammenwirkt.

15. Fensterheber nach einem der vorhergehenden Ansprüche,
**dadurch gekennzeichnet,**
**dass** die Führungs- und Getriebeeinheit (4) ein mit dem Ritzel (30) gekoppeltes Schneckenrad (28) und ein mit der Schnecke (24) kämmende, vom Antriebsmotor (8) getriebene Schnecke (24) aufweist.

16. Fensterheber nach Anspruch 15,
**dadurch gekennzeichnet,**
**dass** der Antriebsmotor (8) über eine Kupplung (23) mit der Welle (25) der Schnecke (24) gekoppelt ist.

17. Fensterheber nach einem der vorhergehenden Ansprüche,
**dadurch gekennzeichnet,**
**dass** die Führungs- und Getriebeeinheit (4) einen den Antriebsmotor (8) aufnehmenden Flanschbereich (41) aufweist.

18. Fensterheber nach Anspruch 15 oder 16,
**dadurch gekennzeichnet,**
**dass** Schnecke (24) und Schneckenrad (28) in einem mittels einem Dichtelement (32) gekapselten Bereich der Führungs- und Getriebeeinheit (4) angeordnet sind.

19. Fensterheber nach Anspruch 15, 16 oder 18,
**dadurch gekennzeichnet,**
**dass** das System Schnecke - Schneckenrad (24, 28) nicht selbsthemmend ausgeführt ist und dem Antriebsritzel (30) eine Bremse (40) zugeordnet ist.

20. Fensterheber nach Anspruch 19,
**dadurch gekennzeichnet,**
**dass** die Bremse als eine Schlingfederbremse (40) ausgebildet ist.

21. Fensterheber nach Anspruch 20,
**dadurch gekennzeichnet,**
**dass** Schlingfederbremse (40) einen aus einem Metaband bestehenden Bremstopf (39) aufweist, welcher in einen entsprechenden Bereich der Lagerplatte (12) einsetzbar ist.

22. Fensterheber nach einem der vorhergehenden Ansprüche,
**dadurch gekennzeichnet,**
**dass** der Träger (9) eine das Gehäuse des Antriebsmotors (8) aufnehmende Öffnung (10) aufweist.

23. Fensterheber nach Anspruch 22,
**dadurch gekennzeichnet,**
**dass** der Antriebsmotor (8) mittels einer Rastverbindung am Träger (9) fixiert ist.

24. Fensterheber nach einem der vorhergehenden Ansprüche,
**dadurch gekennzeichnet,**
**dass** die Mitnehmer-Antriebseinheit (2) mit der Führungsschiene zusammenwirkende Schienenhintergriffe (42) aufweist.

25. Fensterheber nach Anspruch 16,
**dadurch gekennzeichnet,**
**dass** die Kupplung (23) als Klauenkupplung ausgebildet ist

26. Fensterheber nach Anspruch 25,
**dadurch gekennzeichnet,**
**dass** zwischen den Klauen der Kupplung (23) ein in Achsrichtung federelastisches Element angeordnet ist.

27. Fensterheber nach Anspruch 21,
**dadurch gekennzeichnet,**
**dass** das Metallband des Bremstopfes (39) eine geringe Dicke aufweist.

## Claims

1. A window lifter for a motor vehicle, comprising a guide rail (1) with a rack toothing (3), along which a follower drive unit (2) of the window lifter, which carries the pane, can be moved by means of a pinion (30) which meshes with the rack toothing (3), and the follower drive unit (2) is guided in relation to the guide rail (1) via rolling bodies (20, 21, 22, 31), wherein the follower drive unit (2) has the following subassemblies:
- a drive motor (8),
- a guide and gearing unit (4) which holds the pinion (30) and the at least one rolling body (20, 21, 22, 31), and
- a support (9) which holds drive motor (8) and the guide and gearing unit (4),
**characterized**
**in that** at least one rolling body (31) is arranged at the pinion (30) in a way parallel to the plane of the pinion (30), which meshes with the rack toothing (3), and works together with a guiding plane (6) which extends parallel to and at the side of the rack toothing (3), and in that additionally the rolling body (31) is coupled to the pinion (30), which meshes with the rack toothing (3), and has as diameter that of the reference circle of the pinion (30).

2. The window lifter as claimed in claim 1, **characterized in that** the guide surface (5, 6) which interacts with the rolling body (20, 21, 22, 31) is designed as a surface which runs perpendicularly with respect to the plane of the guide rail (1).

3. The window lifter as claimed in claim 1 or 2, **characterized in that** two guide surfaces (5, 6) which run parallel to each other and each interact with a rolling body (20, 21, 22, 31) are provided.

4. The window lifter as claimed in one of the preceding claims, **characterized in that** the rolling body (20, 21, 22, 31) has a cylindrical or convexly, concavely or conically designed running surface which interacts with the guide surface (5, 6).

5. The window lifter as claimed in one of the preceding claims, **characterized in that** the rolling body (20, 21, 22) is mounted resiliently in relation to the follower drive unit (2).

6. The window lifter as claimed in one of the preceding claims, **characterized in that** the running surface of the rolling body (20, 21, 22, 31) has a different hardness from the material of the guide rail (1).

7. The window lifter as claimed in one of the preceding claims, **characterized in that** the rolling body or the rolling bodies (20, 21, 22) lie in the plane of the pinion (30) which meshes with the rack toothing (3).

8. The window lifter as claimed in one of the preceding claims, **characterized in that** the follower drive unit (2) can be equipped with pinions (30) of different diameter and, correspondingly, with rolling bodies (20, 21, 22, 31) of corresponding diameter.

9. The window lifter as claimed in one of the preceding claims, **characterized in that** the guide and gearing unit (4) is designed as a bearing plate (12) which mounts the at least one rolling body (20, 21, 22, 31) together with the pinion (30).

10. The window lifter as claimed in one of the preceding claims, **characterized in that** the guide and gearing unit (4) has an electronic unit region (13).

11. The window lifter as claimed in claim 10, **characterized in that** the electronic unit region (13) can be closed by means of a cover (14) and latching connection.

12. The window lifter as claimed in claim 10 or 11, **characterized in that** the electronic unit region (13) has an electronic unit (15, 16) which detects the movement of the motor shaft (18).

13. The window lifter as claimed in claim 10, 11 or 12, **characterized in that** the electronic unit region (13) has an electronic unit (16) which detects the position of the follower drive unit (2) with respect to the guide rail (1).

14. The window lifter as claimed in claim 13, **characterized in that** the electronic unit (16) interacts with a signal track (19) on the guide rail (1).

15. The window lifter as claimed in one of the preceding claims, **characterized in that** the guide and gearing unit (4) has a worm wheel (28) which is coupled to the pinion (30), and a worm (24) which meshes with the worm (24) and is driven by the drive motor (8).

16. The window lifter as claimed in claim 15, **characterized in that** the drive motor (8) is coupled to the shaft (25) of the worm (24) via a coupling (23).

17. The window lifter as claimed in one of the preceding claims, **characterized in that** the guide and gearing unit (4) has a flange region (41) which holds the drive motor (8).

18. The window lifter as claimed in claim 15 or 16, **characterized in that** worm (24) and worm wheel (28) are arranged in a region of the guide and gearing unit (4) that is encapsulated by means of a sealing element (32).

19. The window lifter as claimed in claim 15, 16 or 18, **characterized in that** the worm - worm wheel system (24, 28) is not of self-locking design and the drive pinion (30) is assigned a brake (40).

20. The window lifter as claimed in claim 19, **characterized in that** the brake is designed as a wrap spring brake (40).

21. The window lifter as claimed in claim 20, **characterized in that** wrap spring brake (40) has a brake cup (39) which is composed of a metal strip and can be inserted into a corresponding region of the bearing plate (12).

22. The window lifter as claimed in one of the preceding claims, **characterized in that** the support (9) has an opening (10) which holds the housing of the drive motor (8).

23. The window lifter as claimed in claim 22, **characterized in that** the drive motor (8) is fixed on the support (9) by means of a latching connection.

24. The window lifter as claimed in one of the preceding claims, **characterized in that** the follower drive unit (2) has rear-acting rail grips (42) which interact with the guide rail.

25. The window lifter as claimed in claim 16, **characterized in that** the coupling (23) is designed as a claw coupling.

26. The window lifter as claimed in claim 25, **characterized in that** an element which is spring-elastic in the axial direction is arranged between the claws of the coupling (23).

27. The window lifter as claimed in claim 21, **characterized in that** the metal strip of the brake cup (39) has a small thickness.

## Revendications

1. Lève-vitre pour véhicule automobile, se composant d'un rail de guidage (1) avec une crémaillère (3), le long de laquelle une unité d'entraînement (2) du lève-vitre portant la vitre peut être déplacée avec un pignon (30) s'engrenant avec la crémaillère (3), et l'unité d'entraînement (2) est guidée par l'intermédiaire de corps de roulement (20, 21, 22, 31) par rapport au rail de guidage (1), l'unité d'entraînement (2) présentant les sous-groupes suivants :
- un moteur d'entraînement (8),
- une unité de guidage et de transmission (4) recevant le pignon (30) ainsi que le corps de roulement (20, 21, 22, 31) au moins au nombre de un et
- un support (9) recevant aussi bien le moteur d'entraînement (8) que l'unité de guidage et de transmission (4),
**caractérisé en ce,**
**qu'**au moins un corps de roulement (31) est disposé, au niveau du pignon (30), de manière parallèle au plan du pignon (30) s'engrenant avec la crémaillère (3), et en ce qu'il coopère avec une surface de guidage (6) s'étendant de manière parallèle à et à côté de la crémaillère (3), et en ce que en plus le corps de roulement (31) est couplé au pignon (30) s'engrenant avec la crémaillère (3) et présente comme diamètre celui du cercle primitif du pignon (30).

2. Lève-vitre selon la revendication 1,
**caractérisé en ce**
**que** la surface de guidage (5, 6) coopérant avec le corps de roulement (20, 21, 22, 31) est conçue comme une surface s'étendant perpendiculairement au plan du rail de guidage (1).

3. Lève-vitre selon la revendication 1 ou 2,
**caractérisé en ce**
**que** deux surfaces de guidage (5, 6) s'étendant parallèlement, coopérant respectivement avec un corps de roulement (20, 21, 22, 31) sont prévues.

4. Lève-vitre selon l'une des revendications précédentes,
**caractérisé en ce**
**que** le corps de roulement (20, 21, 22, 31) présente une surface de roulement conçue de manière cylindrique, convexe, concave ou conique, coopérant avec la surface de guidage (5, 6).

5. Lève-vitre selon l'une des revendications précédentes,
**caractérisé en ce**
**que** le corps de roulement (20, 21, 22) est monté sur ressort vis-à-vis de l'unité d'entraînement (2).

6. Lève-vitre selon l'une des revendications précédentes,
**caractérisé en ce**
**que** la surface de roulement du corps de roulement (20, 21, 22, 31) présente une dureté différente par rapport au matériau du rail de guidage (1).

7. Lève-vitre selon l'une des revendications précédentes,
**caractérisé en ce**
**que** le ou les corps de roulement (20, 21, 22) se situent dans le plan du pignon (30) s'engrenant avec la crémaillère (3).

8. Lève-vitre selon l'une des revendications précédentes,
**caractérisé en ce**
**que** l'unité d'entraînement (2) peut être équipée avec des pignons (30) de différents diamètres et donc avec des corps de roulement (20, 21, 22, 31) de diamètres adéquats.

9. Lève-vitre selon l'une des revendications précédentes,
**caractérisé en ce**
**que** l'unité de guidage et de transmission (4) est conçue comme une plaque d'appui (12) recevant le au moins un corps de roulement (20, 21, 22, 31) avec le pignon (30).

10. Lève-vitre selon l'une des revendications précédentes,
**caractérisé en ce**
**que** l'unité de guidage et de transmission (4) présente une zone électronique (13).

11. Lève-vitre selon la revendication 10,
**caractérisé en ce**
**que** la zone électronique (13) peut être fermée à l'aide d'un couvercle (14) et d'un assemblage par encliquetage.

12. Lève-vitre selon la revendication 10 ou 11,
**caractérisé en ce**
**que** la zone électronique (13) présente un système électronique (15, 16) détectant le mouvement de l'arbre du moteur (18).

13. Lève-vitre selon les revendications 10, 11 ou 12,
**caractérisé en ce**
**que** la zone électronique (13) présente un système électronique (16) déterminant la position de l'unité d'entraînement (2) par rapport au rail de guidage (1).

14. Lève-vitre selon la revendication 13,
**caractérisé en ce**
**que** le système électronique (16) coopère avec une piste de signal (19) sur le rail de guidage (1).

15. Lève-vitre selon l'une des revendications précédentes,
**caractérisé en ce**
**que** l'unité de guidage et de transmission (4) présente une roue hélicoïdale (28) couplée au pignon (30) et une vis sans fin (24) entraînée par le moteur d'entraînement (8) s'engrenant avec la vis sans fin (24).

16. Lève-vitre selon la revendication 15,
**caractérisé en ce**
**que** le moteur d'entraînement (8) est couplé à l'arbre (25) de la vis sans fin (24) par l'intermédiaire d'un élément d'accouplement (23).

17. Lève-vitre selon l'une des revendications précédentes,
**caractérisé en ce**
**que** l'unité de guidage et de transmission (4) présente une zone de bride (41) recevant le moteur d'entraînement (8).

18. Lève-vitre selon la revendication 15 ou 16,
**caractérisé en ce**
**que** la vis sans fin (24) et la roue hélicoïdale (28) sont disposées dans une zone de l'unité de guidage et de transmission (4) encapsulée au moyen d'un élément d'étanchéité (32).

19. Lève-vitre selon les revendications 15, 16 ou 18,
**caractérisé en ce**
**que** le système vis sans fin - roue hélicoïdale (24, 28) n'est pas réalisé à blocage automatique, et en ce qu'un frein (40) est affecté au pignon d'entraînement (30).

20. Lève-vitre selon la revendication 19,
**caractérisé en ce**
**que** le frein est réalisé comme un frein à ressort enroulé (40).

21. Lève-vitre selon la revendication 20,
**caractérisé en ce**
**que** le frein à ressort enroulé (40) présente une coupelle de frein (39) se composant d'une bande métallique, qui peut être utilisée dans une zone correspondante de la plaque d'appui (12).

22. Lève-vitre selon l'une des revendications précédentes,
**caractérisé en ce**
**que** le support (9) présente une ouverture (10) recevant le carter du moteur d'entraînement (8).

23. Lève-vitre selon la revendication 22,
**caractérisé en ce**
**que** le moteur d'entraînement (8) est fixé sur le support (9) au moyen d'un assemblage par encliquetage.

24. Lève-vitre selon l'une des revendications précédentes,
**caractérisé en ce**
**que** l'unité d'entraînement (2) présente des prises arrière de rail (42) coopérant avec le rail de guidage.

25. Lève-vitre selon la revendication 16,
**caractérisé en ce**
**que** l'élément d'accouplement (23) est réalisé comme un accouplement à griffes.

26. Lève-vitre selon la revendication 25,
**caractérisé en ce**
**qu'**un élément à élasticité de ressort dans la direction de l'axe est disposé entre les griffes de l'élément d'accouplement (23).

27. Lève-vitre selon la revendication 21,
**caractérisé en ce**
**que** la bande métallique de la coupelle de frein (39) présente une épaisseur inférieure.
